# FASCICULE DE BREVET EUROPEEN

(11) **EP 0 128 816 B1**
(45) Date de publication et mention de la délivrance du brevet: **28.01.1987**
(21) Numéro de dépôt: 84401141.1
(22) Date de dépôt: 05.06.1984
(51) Int. Cl.: A41H 43/02, A41H 15/00

(54) **Chariot de manutention pour pièces textiles entre postes de travail**
Transportwagen für Textilstücke zwischen Arbeitsplätzen
Handling trolley for textile pieces between processing stations

(30) Priorité: 07.06.1983 FR 8309417
(43) Date de publication de la demande: 19.12.1984
(73) Titulaire: SOCIETE NORMANDE DE CONFECTION, F-61800 Tinchebray (FR)
(72) Inventeur: Letard, Michel, F-61800 Tinchebray (FR); Renouvin, Daniel, F-61800 Tinchebray (FR); Dupont, Joseph, F-61800 Tinchebray (FR)
(74) Mandataire: Chevallier, Robert Marie Georges

## Description

Chariot de manutention pour pièces textiles entre postes de travail.

L'invention a pour objet un chariot perfectionné spécialement conçu pour la manutention entre des postes de travail successifs de pièces textiles utilisées pour la confection de vêtements.

On sait que dans la confection en série des vêtements, on découpe des pièces dans des matelas de nombreuses étoffes superposées puis on assemble ensuite ces pièces en travaillant sur des lots qui sont déplacés de poste en poste. La manière la plus primitive d'assurer un tel déplacement discontinu consiste à se servir de paniers que l'on porte; ensuite, on a employé des chariots ordinaires. L'évolution se poursuivant on a abouti à des chaînes sans fin à circulation continue des pièces suspendues à des pinces, avec des branches de dérivation à chaque poste de travail. Une telle installation automatisée est coûteuse; elle ne se justifie pas au point de vue économique dans les ateliers de confection de dimensions plutôt faibles et de capacité de production relativement réduite.

Le document FR-A-1 448 956 décrit un chariot roulant comprenant une plateforme au-dessus de laquelle s'étendent horizontalement les deux branches antagonistes d'une pince; celle-ci est montée sur un élément vertical télescopique réglable manuellement en hauteur et qui occupe toujours une même orientation de sorte que la pince elle-même n'est pas orientable en position autour d'un axe horizontal.

Le but principal de l'invention est donc d'apporter un chariot de manutention perfectionné de façon qu'il permette la plus grande commodité d'emploi et de réduction des gestes et, par conséquent, la plus grande économie de temps sur les opérations de manutention entre les postes de travail, en particulier par l'orientation possible de la pince et, en supplément, par le soulevement motorisé et non plus manuel, de cette pince.

A partir d'un chariot comprenant une plateforme montée sur roues, un vérin supporté par cette plateforme à une position essentiellement verticale, un élément mobile en montée et en descente faisant partie du vérin, une pince fixée à l'extrémité libre de l'élément mobile et comprenant d'une part deux branches antagonistes s'étendant substantiellement au-dessus de la plateforme parallèlement à celle-ci, d'autre part un moyen de manoeuvre de rapprochement et d'éloignement l'une de l'autre des branches antagonistes, l'une des branches étant réunie à l'élément mobile, un bras étant fixé à l'autre branche perpendiculairement à celle-ci et monté libre en coulissement dans son sens longitudinal par rapport audit élément mobile, un moyen de blocage étant prévu pour immobiliser ce bras en position par rapport à cet élément mobile, selon l'invention ledit élément mobile porte un arbre substantiellement parallèle à la plateforme, libre en rotation dans cet élément mobile et portant un support auquel est fixée l'une des branches et dans lequel est monté coulissant le bras, cependant qu'un moyen de blocage est prévu pour immobiliser ledit arbre à une position quelconque de sa rotation.

De préférence, le support est un disque ayant à sa périphérie des encoches espacées circonférentiellement destinées à recevoir une extrémité d'un cliquet monté sur l'élément mobile, ce disque constituant le moyen de guidage en coulissement longitudinal du bras portant à une extrémité une branche de la pince, l'autre branche de celle-ci étant fixée à ce disque coaxialement à l'arbre, des dépressions étant espacées longitudinalement sur une face du bras et un petit cliquet étant prévu en correspondance sur le disque.

De préférence encore, le petit cliquet est monté à l'intérieur d'un logement creusé dans le disque et débouchant dans une ouverture diamétrale de coulissement du bras, ce petit cliquet étant en outre porté par un arbre traversant le disque et accessible extérieurement à ce dernier.

Selon un perfectionnement de l'invention, le vérin est un vérin pneumatique disposé entre deux colonnes tubulaires verticales. L'élément mobile est pourvu de deux coulisseaux montés coulissant respectivement chacun sur une colonne tubulaire. A son extrémité supérieure libre éloignée de la plateforme, l'une des colonnes est munie d'un embout de raccordement rapide à un réseau d'air comprimé; à son extrémité inférieure, cette colonne est raccordée au cylindre du vérin par l'intermédiaire d'un distributeur d'alimentation et d'échappement à élément de commande. De préférence, cet élément de commande est relié à un bouton de commande monté à l'extrémité supérieure de l'autre colonne tubulaire.

De manière avantageuse, la partie extrême du bras se prolongeant au-delà du moyen de guidage est terminée par une poignée.

On donnera maintenant, sans intention limitative et sans exclure aucune variante, une description d'un exemple de réalisation. On se rapportera aux dessins annexés dans lesquels:
la figure 1 est une vue générale en perspective de dessus d'un chariot de manutention conforme à l'invention,
la figure 2 est une représentation schématique du même chariot permettant de mieux en expliquer la constitution,
la figure 3 est une vue agrandie de détail montrant en coupe par un plan passant par l'axe les deux encliquetages combinés d'une part du serrage de la pince, d'autre part de son orientation.

Un chariot conforme à l'invention comprend une plateforme 1 montée sur quatre roues orientables 2 et supportant sur un de ses bords un vérin vertical 3 qui est de préférence un vérin pneumatique. Ce dernier comprend un élément 4 mobile verticalement en montée et en descente à l'extrémité libre de laquelle est montée une pince 5. Celle-ci a deux branches antagonistes 6A, 6B, allongées parallèles, s'étendant au-dessus de la plateforme 1. Ces deux branches 6A, 6B peuvent être rapporchées et éloignés l'une de l'autre par un moyen de manouvre pour pouvoir tenir serré entre elles un lot de pièces d'étoffe ou de vêtements en cours de confection comme ou peut le voir sur la figure 1.

Le vérin 3 est dressé entre deux colonnes tubulaires verticales 7, 8 sur chacune desquelles est monté coulissant un coulisseau 7A, 7B respectivement. Ces derniers sont reliés par une traverse 9 qui fait partie de l'élément 4 mobile verticalement. On obtient ainsi un bon guidage de ce dernier.

A l'intérieur de la traverse 9 (figure 3) est monté un arbre 10, parallèle à la plateforme 1, libre en rotation, dont une extrémité OA dirigée du côté de la pince 5 porte un disque 11 cylindrique à la périphérie ex- rieure duquel sont creusées huit encoches 12 espacées circonférentiellement dans des plans radiaux. Au sommet de la traverse 9 est prévue une fente longitudinale 13 dans laquelle est montée pivotante autour d'un axe 14transversal à cette fente 13 un cliquet 15. Ce dernier a une première extrémité 15A conformée et dimensionnée pour pouvoir s'engager dans les encoches 12 du disque 11; la seconde extrémité opposée 15B du cliquet 15 déborde de la traverse 9 et peut être saisie facilement. Un ressort (non représenté) tient élastiquement le cliquet 15 engagé dans l'une quelconque des encoches 12. En abaissant l'extrémité 15B de ce cliquet 1 on fait sortir son extrémité 15A de l'encoche 12 dans laquelle elle est engagée et on peut donner au disque 11 une orientation différente.

Le disque 11 sert aussi de moyen de guidage en coulissement à un bras 17 grâce à une ouverture diamétrale 16 ménagée dans son épaisseur et dont le profil et les dimensions correspondent à ceux de ce bras 17. Ce dernier est muni à une extrémité de la branche 6A, qui lui est perpendiculaire, de la pince 5 et à son extrémité opposée d'une poignée 18 qui facilite sa préhension pour le faire coulisser à travers le disque 11.

Sur sa face extrême libre 11A, le disque 11 est muni de la branche 6B de la pince 5; cette branche 6B s'étend perpendiculairement au disque 11, coaxialement à l'arbre 10. Elle est fixe, par opposition à la branche antagoniste 6A qui peut être déplacée parallèlement à elle-même au moyen du bras 17. Un moyen de blocage en position de ce bras 17 est constitué de préférence de la façon suivante. Dans la face latérale du bras 17 située du côté de l'arbre 10 et de la traverse 9 sont prévues des dépressions successives 19 espacées régulièrement dans le sens de la longueur de ce bras 17. Dans le disque 11 est creusé un logement 20 qui s'ouvre dans l'ouverture diamétrale 1 sur le trajet suivi par les dépressions 19 quand le bras 17 coulisse. Dans le logement 20 est disposé un petit cliquet 21 porté par un arbre 22 qui traverse le logement 20 et le disque 11 grâce à un trou 23 percé à travers ce dernier orthogonalement à son axe géométrique. L'arbre 22 est accessible à une extrémité du trou 23 et il est mobile en rotation contre l'effet d'un ressort de rappel (non représenté). Le petit cliquet 21 est repoussé sous l'action de ce ressort à une première position, visible sur la figure 3, où sa partie extrême est engagée dans l'une quelconque des encoches 19. En agissant sur l'arbre 22, on peut mettre le petit cliquet 21 à sa seconde position où il est totalement escamoté dans le logement 20 de sorte qu'il laisse le bras 17 libre de coulisser dans l'ouverture diamétrale 16.

De préférence, les dépressions 19 ont une face 19A inclinée qui permet de faire battre le petit cliquet 21 quand on tire sur le bras 17 pour rapprocher la branche 6A de la branche 6B de la pince 5 afin de serrer des vêtements dans celle-ci. Les dépressions 19 ont une autre face 19B inclinée pour que le petit cliquet 21 vienne buter contre elle par sa partie extrême 21 A quand elle n'a pas été escamotée dans le logement 20 par la rotation de l'arbre 22. La compression et le poids des vêtements serrés dans la pince 5 ne peuvent donc pas provoquer son ouverture, quelle que soit l'orientation que l'on donne à cette pince 5 en faisant tourner la branche 6B et l'arbre 10. Dans cet exemple, le petit cliquet 21 est une pièce ronde visible sur la figure 2, engagée partiellement dans une fente correspondante 24 prévue dans l'arbre 22.

La colonne tubulaire verticale 7 est munie à son extrémité supérieure libre d'un embout 25 permettant son raccordement rapide à une canalisation d'alimentation en air sous pression; elle est étanche et son extrémité inférieure est reliée par une tubulure 26 à l'extrémité inférieure du vérin 3 par l'intermédiaire d'un distributeur 27 ayant un élément de commande et un orifice d'échappement d'air situés à l'extrémité inférieure de la colonne tubulaire verticale 6. A l'intérieur de celle-ci une tringle 28 relie l'élément de commande du distributeur 27 à un bouton 29 situé au sommet de cette colonne tubulaire 6.

Le chariot de l'invention permet de serrer et de desserrer rapidement un lot de pièces à coudre, ou de vêtements en cours de confection, dans la pince 5, d'orienter facilement celle-ci à-la position la plus favorable au travail. Dès l'arrivée du chariot à un poste de travail, le raccordement rapide de l'embout 15 permet aussi, par action sur le bouton 29, de modifier facilement par montée ou par descente de la pince 5 à l'aide du vérin 3 la hauteur à laquelle se tient cette pince afin que les pièces se trouvent au niveau le plus convenable.

## Revendications

1. Chariot de manutention comprenant une plateforme (1) montée sur roues (2), un vérin (3) supporté par cette plateforme (1) à une position essentiellement verticale, un élément (4) mobile en montée et en descente faisant partie du vérin (3), une pince (5) fixée à l'extrémité libre de l'élément mobile (4) et comprenant d'une part deux branches antagonistes (6A, 6B) s'étendant substantiellement au-dessus de la plateforme (1) parallèlement à celle-ci, d'autre part un moyen de manoeuvre (17) de rapprochement et d'éloignement l'une de l'autre des branches antagonistes (6A, 6B), l'une des branches (6B) étant réunie à l'élément mobile (4), un bras (17) étant fixé à l'autre branche (6A) perpendiculairement à celle-ci et monté libre en coulissement dans son sens longitudinal par rapport audit élément mobile (4), un moyen de blocage (21) étant prévu pour immobiliser ce bras (17) en position par rapport à cet élément mobile (4), caractérisé en ce que ledit élément mobile (4) porte un arbre (10) substantiellement parallèle à la plateforme (1 libre en rotation dans cet élément mobile (4) et portant un support (11) auquel est fixée l'une des branches (6B) et dans lequel est monté coulissant le bras (17), cependant qu'un moyen de blocage 15) est prévu pour immobiliser ledit arbre (10) à une position quelconque de sa rotation.

2. Chariot selon la revendication 1 caractérisé en ce que le support (11) est un disque ayant à sa périphérie des encoches (12) espacées circonférentiellement destinées à recevoir une extrémité d'un cliquet (15) monté sur l'élément mobile (4), ce disque (11) constituant le moyen de guidage en coulissement longitudinal du bras (17) portant à une extrémité une branche (6A) de la pince (5), l'autre branche (6B) de celle-ci étant fixée à ce disque (11) coaxialement à l'arbre (10), des dépressions (19) étant espacées longitudinalement sur une face du bras (17) et un petit cliquet (21 ) étant prévu en correspondance sur le disque (11).

3. Chariot selon la revendication 2 caractérisé en ce que le petit cliquet (21) est monté à l'intérieur d'un logement (20) creusé dans le disque (11) et débouchant dans une ouverture diamétrale (16) de coulissement du bras (17), ce petit cliquet (21) étant en outre porté par un arbre (22) traversant le disque (11 et accessible extérieurement à ce dernier.

4. Chariot selon l'une quelconques des revendications 1 à 3 caractérisé en ce que le vérin vertical (3) est placé entre deux colonnes tubulaires verticales (7, 8) et l'élément mobile (4) est constitué par deux coulisseaux (7A, 8A) montée respectivement sur ces colonnes (7, 8) etréunis par une traverse (9) dans laquelle est monté ledit arbre tournant (10).

5. Chariot selon la revendication 4 caractérisé en ce que l'une des colonnes tubulaires (7) est étanche, munie à son extrémité supérieure d'un embout (25) de raccordement rapide à une source d'air sous pression, le vérin (3) est un vérin pneumatique raccordé par une extrémité à l'extrémité inférieure de ladite colonne tubulaire (7).

6. Chariot selon la revendication 5 caractérisé en ce que le vérin (3) et la colonne tubulaire (7) sont raccordés par l'intermédiaire d'un distributeur (27) ayant un élément de commande et un orifice d'échappement d'air situés à l'extrémité inférieure de l'autre colonne tubulaire (8), celle-ci contenant une tringle (28) qui relie ledit élément de commande à un bouton de commande (29) situé au sommet de cette colonne tubulaire (7).

## Patentansprüche

1. Transportwagen mit einer auf Rädern (2) befestigten Plattform, einem von der Plattform (1) getragenen Arbeitszylinder in einer im wesentlichen vertikalen Stellung, einem aufwärts und abwärts beweglichen Element (4), das einen Teil des Arbeitszylinders (3) bildet, einer am freien Ende des beweglichen Elementes (4) befestigten Zange (5), die einerseits zwei einander entgegenwirkende Schenkel (6A, 6B) aufweist, die sich im wesentlichen oberhalb der Plattform (1) parallel zu dieser erstrecken, und andererseits eine Betätigungseinrichtung (17), um den einen der einander entgegenwirkenden Schenkel (6A, 6B) gegen über dem anderen zu nähern und wegzuführen, wobei einer der Schenkel (6B) mit dem beweglichen Element (4) verbunden ist und am anderen Schenkel (6A) ein Arm (17) senkrecht zu diesem befestigt und frei gleitbar in seiner Längsrichtung gegenüber dem beweglichen Element (4) verschiebbar ist, und eine Sperrvorrichtung (21) vorhanden ist, um diesen Arm (17) gegenüber dem beweglichen Element (4) in seiner Stellung festzulegen, dadurch gekennzeichnet, dass das bewegliche Element (4) einen im wesentlichen parallel zur Plattform (1) liegenden Bolzen (10) trägt, der im beweglichen Element (4) frei drehbar ist und eine Halterung (117 trägt, an welcher einer der Schenkel (68) befestigt ist und in welcher der Arm (17) verschiebbar angebracht ist, während eine Sperrvorrichtung (12, 15) vorgesehen ist, um den Bolzen in einer beliebigen Verdrehungsstellung festzulegen.

2. Transportwagen nach Anspruch 1, dadurch gekennzeichnet, dass die Halterung (11) eine Scheibe ist, die an ihrem Umfang umfangsseitig im Abstand liegende Ausnehmungen (12) aufweist, die zur Aufnahme eines Endes einer Klinke (15) bestimmt sind, die am beweglichen Element (4) befestigt ist, dass die Scheibe (11) die Führungsvorrichtung für die Längsverschiebung des Arms (17) darstellt, der an einem Ende einen Schenkel (6A) der Zange (5) trägt, während der andere Schenkel (6B) der Zange an der Scheibe (11) koaxial zum Bolzen (10) befestigt ist, Vertiefungen (19) in Längsabstand voneinander auf einer Seite des Arms (17) angeordnet sind und eine zugeordnete kleine Klinke (21) auf der Scheibe (11) vorgesehen ist.

3. Transportwagen nach Anspruch 2, dadurch gekennzeichnet, dass die kleine Klinke (21) im Inneren einer in der Scheibe (11) angebrachten Aushöhlung (20) befestigt ist, die in eine diametral liegende Öffnung (16) für die Verschiebung des Arms (17) mündet, wobei die kleine Klinke (21) ferner von einem Bolzen (22) getragen wird, der die Scheibe (11) durchdringt und an der Aussenseite derselben zugänglich ist.

4. Transportwagen nach einem der Ansprüche 1 bis 3, dadurch gekennzeichnet, dass der vertikale Arbeitszylinder (3) zwischen zwei rohrförmigen vertikalen Säulen (7, 8) angeordnet ist und dass das bewegliche Element (4) durch zwei Gleitstücke (7A, 8A) gebildet wird, die jeweils auf den Säulen (7, 8) befestigt sind und die durch ein Querelement (9) verbunden werden, in welchem der drehbare Bolzen (10) eingebaut ist.

5. Transportwagen nach Anspruch 4, dadurch gekennzeichnet, dass eine der rohrförmigen Säulen (7) dicht ausgebildet ist und an ihren oberen Ende mit einem Abschluss (25) zur Schnellverbindung mit einer Luftdruckwelle ausgestattet ist, und dass der Arbeitszylinder (3) ein Pneumatikzylinder ist, der über ein Ende mit dem unteren Ende der rohrförmigen Säule (7) verbunden ist.

6. Transportwagen nach Anspruch 5, dadurch gekennzeichnet, dass der Arbeitzylinder (3) und die rohrförmige Säule (7) unter Zwischenschaltung eines Verteilers (27) verbunden sind, der ein Steuerelement und eine Luftaustrittsdüse aufweist, die sich am unteren Ende der anderen rohrförmigen Säule (8) befinden, und die rohrförmige Säule (8) ein Gestänge (28) enthält, das das Steuerelement mit einer Steuertaste (29) verbindet, die am oberen Ende der rohrförmigen Säule (7) angebracht ist.

## Claims

1. A handling trolley comprising a platform (1) mounted on wheels (2), a jack (3) carried by said platform (1) in an essentially vertical position, an upwardly and downwardly movable element (47 forming part of the jack (3), a gripping means (5) fixed to the free end of the movable element (4) and comprising on the one hand two opposed limbs (6A, 6B) extending substantially above the platform (1) and in parallel relationship therewith and on the other hand an operating means (17) for moving the opposed limbs (6A, 6B) towards and away from each other, one of the limbs (6B) being connected to the movable element (4), an arm (17) being fixed to the other limb (6A) perpendicularly thereto and mounted freely slidably in the longitudinal direction thereof with respect to said movable element (4), a blocking means (21) being provided for immobilising said arm (17) in position with respect to said movable element (4), characterised in that said movable element (4) carries a shaft (10) substantially parallel to the platform (1) and freely rotatable in said movable element (4) and carrying a support (11) to which one of the limbs (6B) is fixed and in which the arm (17) is slidably mounted while a blocking means (12, 15) is provided for immobilising said shaft (10) at any position in the rotary movement thereof.

2. A trolley according to claim 1 characterised in that the support (11) is a disc provided at its periphery with circumferentially spaced notches (12) intended to receive one end of a pawl (1 5) mounted on the movable element (4), said disc (11) forming the means for guiding the arm (17) in longitudinal sliding movement, the arm carrying at its end one limb (6A) of the gripping means (5) while the other limb (6B) thereof is fixed to the disc (11) coaxially with respect to the shaft (10), depressions (19) being spaced longitudinally on one face of the arm (17) and a small pawl (21) being provided in a corresponding position on the disc (11).

3. A trolley according to claim 2 characterised in that the small pawl (21) is mounted within an opening (20) formed in the disc (11) and opening into a diametral opening (16) for sliding movement of the arm (17), said small pawl (21) further being carried by a shaft (22) which passes through the disc (11) and which is accessible externally to the disc.

4. A trolley according to any one of claims 1 to 3 characterised in that the vertical jack (3) is disposed between two vertical tubular columns (7, 8) and the movable element (4) is formed by two sliders (7A, 8A) respectively mounted on said columns (7, 8) and connected by a transverse member (9) in which said rotary shaft (10) is mounted.

5. A trolley according to claim 4 characterised in that one of the tubular columns (7) is sealed and is provided at its upper end with an end portion (25) for quick connection to a compressed air source, the jack (3) being a pneumatic jack connected by one end to the lower end of said tubular column (7).

6. A trolley according to claim 5 characterised in that the jack and the tubular column (7) are connected by way of a distributor (27) having a control element and an air discharge orifice which are disposed at the lower end of the other tubular column (8), the latter containing a rod (28) connecting said control element to a control button (29) disposed at the top of said tubular column (7).
